# EUROPÄISCHE PATENTSCHRIFT

(11) **EP 1 240 687 B1**
(45) Veröffentlichungstag und Bekanntmachung des Hinweises auf die Patenterteilung: **17.03.2004**
(21) Anmeldenummer: 00989836.2
(22) Anmeldetag: 07.12.2000
(51) Int. Cl.: H01R 4/48

(54) **SCHRAUBENLOSE KLEMME**
SCREWLESS TERMINAL
SYSTEME DE SERRAGE SANS VIS

(30) Priorität: 21.12.1999 DE 19961763
(43) Veröffentlichungstag der Anmeldung: 18.09.2002
(73) Patentinhaber: SIEMENS AKTIENGESELLSCHAFT, 80333 München (DE)
(72) Erfinder: WOLF, Johann, 93080 Pentling (DE)
(86) Internationale Anmeldenummer: PCT/DE2000/004362
(87) Internationale Veröffentlichungsnummer: WO 2001/047067

(56) Entgegenhaltungen:
- WO-A-87/01244
- DE-A- 3 237 832
- DE-A- 3 302 372
- US-A- 5 127 846

## Beschreibung

Die Erfindung bezieht sich auf eine schraubenlose Klemme gemäß Oberbegriff des Patentanspruchs 1; eine derartige Klemme mit einem entsprechend ausgeführten Druckglied (force member) ist durch die WO 8701244 bekannt.

Ferner ist durch die DE 32 37 832 A1 eine schraubenlose Klemme bekannt, deren Klemmfeder durch ein verdrehbares Spannorgan mit seitlichen Rastnasen lösbar bzw. mit einer Stromschiene in Verbindung bringbar ist.

Derartige schraubenlose Klemmen bezeichnet man auch als Käfigklemmen bzw. als "Cage Clamp". Zum Öffnen einer Käfigklemme wird im allgemeinen mit einem geeigneten Gegenstand, beispielsweise einem Schraubendreher, direkt die spannungsführende Klemmfeder niedergedrückt. Aus Sicherheitsgründen ist ein isoliertes Werkzeug erforderlich, um aus einer schraubenlosen Klemme einen anzuschließenden Leiter wieder abziehen zu können. Zum Anschließen mehrerer potentialgetrennter Adern einer Leitung wird in der Regel jede Ader in einem eigenen Anschlussvorgang geklemmt und ggf. auch wieder gelöst. Um das Betätigen, insbesondere Öffnen, einer schraubenlosen Klemme für mehrere potentialgetrennte Adern gleichzeitig zu ermöglichen, sind auch schon kammförmige Einsteckteile vorgesehen worden. Hierbei ist es jedoch erforderlich, dass die Betätigungsseite großräumig zugänglich ist.

Der Erfindung liegt die Aufgabe zugrunde, eine schraubenlose Klemme der eingangs genannten Art zu entwickeln, die einfach und bequem zu handhaben ist sowie ein mehrpoliges Klemmen einerseits und ein Verschließen unbenutzter Anschlussöffnungen andererseits ermöglicht.

Die Lösung der geschilderten Aufgabe erfolgt nach der Erfindung durch eine schraubenlose Klemme gemäß Anspruch 1.

Die kammartige Verbundvorrichtung ist in der Klemmenanordnung oder im Gehäuse eines Gerätes jedoch integriert, so dass ein äußeres Einsteckteil und der Betätigungsraum hierfür entfallen. Die kammartige Ausführung hat den Vorteil, dass sich die Verbundvorrichtung leicht seitlich zu der Anreihung der Klemmkörper in der Montage einsetzen lässt. Andererseits kann der Lösekörper als Verbundvorrichtung auch leiterartige Öffnungen mit Betätigungsstufen für die Klemmfedern bilden. Hierdurch wird besonders hohe Stabilität bei wenig Werkstoff erzielt.

Mit dem Lösekörper kann jeweils eine Schottungswand in Verbindung stehen, die Anschlussöffnungen bei nicht betätigtem Lösekörper zumindest teilweise verschließt. Insbesondere ist eine federnde Verbindung vorteilhaft. Es ist weiter vorteilhaft, die einzelnen Schottungswände getrennt bewegbar auszubilden, um die Möglichkeit zu haben, einzelne nicht benutzte Anschlussöffnungen voneinander unabhängig zu verschließen, wenn der Lösekörper in seine Ausgangsstellung bei entspannter Klemmfeder zurückgeht. Die einzelnen Schottungswände können fest oder besser elastisch mit dem Lösekörper verbunden sein.

Es ist vorteilhaft, dass der Lösekörper als Verbundvorrichtung über ein Zwischenstück betätigbar ist, das zur Gehäusewand eines Installationsgerätes Verrastungsnasen bildet, um die von der Verbundvorrichtung betätigten Klemmfedern im Offenzustand halten zu können.

Dieses Zwischenstück kann im Prinzip zylindrisch ausgeführt sein und seitliche bajonettartige Verrastungsnasen aufweisen.

Die Erfindung soll nun anhand von in der Zeichnung grob schematisch wiedergegebenen Ausführungsbeispielen näher erlauert werden:
In FIG 1 ist eine schraubenlose Klemme mit einem Losekorper veranschaulicht, der Teil einer Verbundvorrichtung zu weiteren Klemmfedern ist.
In FIG 2 ist in der Darstellungsweise nach FIG 1 die Ansicht auf die Leitereinführungsöffnung bei nicht eingeführtem Leiter wiedergegeben, wobei der Anschaulichkeit wegen die Öffnung in der Klemmfeder so dargestellt ist, wie ein eingeführter Leiter dieses aufhalten würde.
In FIG 3 ist eine Anordnung von zwei schraubenlosen Klemmen mit einer Löseeinrichtung in einem Installationsgerät eingesetzt in Schnittansicht und abgebrochen dargestellt. Die Klemme ist bei eingesetzten Leitern wiedergegeben.
In FIG 4 ist in der Darstellungsweise nach FIG 3 ein Ausfuhrungsbeispiel wiedergegeben, bei dem eine Schottungswand mit dem Lösekörper in Verbindung steht.
In FIG 5 ist in der Darstellungsweise nach FIG 4 ein Installationsgerät veranschaulicht, bei dem der Lösekörper als Verbundvorrichtung zum Lösen mehrerer Klemmfedern über eine Zwischenstück betätigbar ist, wobei das Zwischenstuck Verrastungsnasen aufweist, um den Lösekörper in einer Offenstellung der Klemmfedern verrasten zu können.
In FIG 6 ist in der Darstellungsweise nach FIG 2 ein kammförmiger Lösekörper als Teil einer Verbundvorrichtung zum Lösen mehrerer Klemmfedern veranschaulicht.

Die schraubenlose Klemme nach FIG 1 arbeitet mit einer lösbaren Klemmfeder 1, die einen anzuschließenden Leiter 2 unter Federkraft mit einer Stromschiene 3 in Verbindung bringen kann. Mit der Klemmfeder 1 ist in deren Loserichtung 4 ein Losekörper 5 in Wirkverbindung zu bringen, der Teil einer Verbundvorrichtung zum Lösen mehrerer angereihter Klemmfedern ist. Der Lösekörper 5 gleitet in einer Führung 6, die Teil eines Gesamtklemmengehauses oder Teil des Gehäuses eines Installationsgerätes ist.

In der schlaufenförmigen Klemmfeder 1, bei der ein Schenkel 7 durch ein Fenster 9, man vergleiche FIG 2, des anderen Schenkels 8 gesteckt ist, kann im Fenster 9 ein Leiter 2 angeschlossen werden. Wenn der Lösekörper 5 in Löserichtung 4 niedergedrückt wird, gehen angereihte Klemmfedern 1 von der fett gezeichneten Position in die zart gezeichnete Position 15 über. Die Fenster 9 in den Klemmfedern 1 werden hierbei geöffnet, so daß Leiter 2 gleichzeitig angeschlossen werden können. Man vergleiche FIG 3.

Im Ausführungsbeispiel nach FIG 2 ist der Lösekörper 5 als Verbundvorrichtung leiterartig mit Öffnungen versehen, die Betätigungsstufen 10 bilden, die jeweils auf angereihte Klemmfedern 1 im Sinne ihrer Öffnung einwirken können. Man vergleiche FIG 3.

Mit dem Lösekörper 5 kann eine Schottungswand 11 nach FG 4 in Verbindung stehen, die Anschlußöffnungen 12 bei nicht betatigtem Lösekorper zumindest teilweise verschließt. Wenn die Schottungswand als einzelne Schottungswände ausgeführt ist, die getrennt bewegbar ausgebildet sind, kann man einzelne, nicht benutzte Anschlußöffnungen 12 voneinander unabhangig verschließen, wenn der Lösekörper 5 in seine Ausgangsstellung bei entspannter Klemmfeder 1 zurückgeht. Die einzelnen Schottungswände können fest oder günstiger elastisch mit dem Lösekörper 5 verbunden sein.

Im Ausführungsbeispiel nach FIG 5 ist der Lösekörper 5 als Verbundvorrichtung über ein Zwischenstück 13 betätigbar, das zur Gehäusewand Verrastungsnasen 14 bildet, durch die Klemmfedern 1 mittels des Lösekörpers 5 in ihrer Offenstellung gehalten werden können. Dieses Zwischenstück 13 ist im Ausführungsbeispiel zylindrisch ausgebildet und weist seitliche bajonettartige Verrastungsnasen auf. Im Ausführungsbeispiel kann das Zwischenstück zum Verrasten und zur Lösung der Verrastung gedreht werden.

Die Montage wird besonders einfach, wenn der Lösekorper 5 nach FIG 6 kammartig ausgeführt ist, da er dann bei einer Anreihung von Klemmfedern 1 leicht seitlich aufgeschoben werden kann.

Eine schraubenlose Klemme der geschilderten Art weist u.a. folgende Vorteile auf:

Die Betätigung der Klemme kann bei mehrstöckiger Klemmenanordnung, wie es bei Reihenklemmen üblich ist, von der Frontseite bedient werden.
Es ist kein erhöhter Platzbedarf für Hilfsmittels zur Betätigung der Klemmfeder erforderlich, es ist also für einen Löseeingriff kein Zugang freizuhalten.
Man erzielt geringe Montagezeiten bei angereihten Klemmen durch gleichzeitiges Betätigen mehrerer Klemmen.
Die Klemmfedern können hinsichtlich der Betätigungsseite vollständig isoliert werden und es entfällt die Isolierung eines Hilfsmittels, da dieses ohnehin nicht erforderlich ist. Die Klemme kann im Bedarfsfall einfach so ausgeführt werden, daß eine stabile Offenhaltung erzielt wird.

Der Klemmzustand kann einfach sichtbar gemacht werden, beispielsweise durch die Stellung des Lösekörpers oder durch die Stellung eines Stößels bzw. eines Zwischenstücks.

## Patentansprüche

1. Schraubenlose Klemme, einsetzbar in Geräten der Installationstechnik, die im Prinzip mit Klemmfedern (1) arbeitet, welche durch eine einen Lösekörper aufweisende Verbundvorrichtung lösbar bzw. mit einem anzuschließenden Leiter (2) unter Federkraft mit einer Stromschiene (3) in Verbindung bringbar sind, wobei der Lösekörper (5) kammartig bzw. leiterartig ausgeführt und mit den Klemmfedern (1) in deren Löserichtung (4) in Wirkverbindung bringbar ist,
**dadurch gekennzeichnet, dass** mit dem Lösekörper (5) jeweils eine Schottungswand (11) in Verbindung steht, die Anschlussöffnungen (12) bei nicht betätigtem Lösekörper (5) zumindest teilweise verschließt.

2. Klemme nach Anspruch 1, **dadurch gekenn-zeichnet, dass** der Lösekörper (5) als Verbundvorrichtung über ein Zwischenstück (13) betätigbar ist, das zur Gehäusewand Verrastungsnasen (14) bildet im Sinne der Offenhaltung der von der Verbundvorrichtung betätigten Klemmfedern (1).

3. Klemme nach Anspruch 2, **dadurch gekenn-zeichnet, dass** das Zwischenstück (13) im Prinzip zylindrisch ausgeführt ist und seitliche bajonettartige Verrastungsnasen (14) aufweist.

## Claims

1. Screwless terminal, that can be used in installation system apparatus, which in principle works with clamping springs (1) that can be released or brought into contact with a busbar (3) via a connecting conductor (2) under pressure of the clamping spring by a composite device having a release element, whereby the release element (5) is designed as comb-shaped or ladder-like and can be brought into active contact with the clamping springs (1) in the direction of release (4) **characterised in that** there is a separation plate (11) in contact with the release element (5) at any time which at least partly closes off the connection openings (12) when the release element (5) is not in operation.

2. Terminal according to Claim 1 **characterised in that** the release element (5) can be operated as a composite device via a spacer (13) that has latching lugs (14) to the casing wall for keeping the clamping springs (1) operated by the composite device open.

3. Terminal according to Claim 2, **characterised in that** the spacer (13) is in principle designed as a cylinder and has bayonet-like lugs on the sides.

## Revendications

1. Système de serrage sans vis, utilisable dans des appareils de la technique d'installation, fonctionnant en principe avec des ressorts de serrage (1) qui peuvent mettre en liaison sous l'action de la force de ressort un conducteur à raccorder (2) et une barre conductrice de courant (3) et être relâchés par un dispositif de liaison comportant un corps de détachement, le corps de détachement (5) étant réalisé comme un peigne ou comme un conducteur et pouvant être mis en liaison active avec les ressorts de serrage (1) dans leur direction de détachement (4),
**caractérisé par le fait qu'**une cloison (11) qui ferme au moins en partie des orifices de raccordement (12) lorsque le corps de détachement (5) n'est pas actionné est respectivement en liaison avec le corps de détachement (5).

2. Système de serrage selon la revendication 1, **caractérisé par le fait que** le corps de détachement (5) en tant que dispositif de liaison peut être actionné par l'intermédiaire d'une pièce intercalaire (13) qui forme par rapport à la paroi de boîtier des taquets d'arrêt (14) en vue du maintien en position ouverte des ressorts de serrage (1) actionnés par le dispositif de liaison.

3. Système de serrage selon la revendication 2, **caractérisé par le fait que** la pièce intercalaire (13) est réalisée en principe cylindrique et comporte des taquets d'arrêt (14) latéraux du type baïonnette.
